# EUROPÄISCHE PATENTANMELDUNG

(11) **EP 4 779 115 A1**
(43) Veröffentlichungstag der Anmeldung: **22.07.2026**
(21) Anmeldenummer: 26153201.4
(22) Anmeldetag: 21.01.2026
(51) Int. Cl.: E05F 11/06

(54) **KETTENSCHUBANTRIEB**

(30) Priorität: 21.01.2025 DE 202025100283 U
(71) Anmelder: Aumüller Aumatic GmbH, 86672 Thierhaupten (DE)
(72) Erfinder: Wachmeier, Hermann, 86153 Augsburg (DE); Jayaprakash, Larun Prazad, 86672 Thierhaupten (DE)
(74) Vertreter: ERNICKE Patent- und Rechtsanwälte PartmbB

(57) **Zusammenfassung**

Die Erfindung betrifft einen Kettenschubantrieb (1). Dieser umfasst einen Kettenbahnhof (6) zur Speicherung einer Schubkette (2) und einen Kettenförderer (5) zum Einziehen (IN) und bevorzugt Ausschieben (OUT) der Schubkette (2). Die Schubkette (2) ist in einer vollständig im Kettenbahnhof (6) eingezogenen Stellung in einer Soll-Spiralform (10) mit einer Mehrzahl an Geradabschnitten (11, 13, 15) und Bogenabschnitten (12, 14, 16) aufgenommen. Der Kettenschubantrieb umfasst ein rohrförmiges Gehäuse (70), einen Formkörper (73), eine Führungsbahn (40) und einen Ketten-Mitnehmer (50) umfasst. Der Formkörper (73) bildet eine einseitige Begrenzung des Kettenbahnhofs (6), insbesondere entlang einer Außenseite (C) der Schubkette (2), und ist in das Gehäuse (70) des Kettenschubantriebs (1) entlang der Axialrichtung (x) einschiebbar. Die Führungsbahn (40) ist in dem Formkörper (73) gebildet und führt den Ketten-Mitnehmer (50). Der Ketten-Mitnehmer (50) ist dazu ausgebildet, einen dorsalen Endabschnitt (7) der Schubkette (2) mitzunehmen und abschnittsweise dessen Bewegung durch den Kettenbahnhof (6) vorzugeben. Die Führungsbahn (40) hat einen Bogenabschnitt (41), der so geformt ist, dass sich der dorsale Endabschnitt (7) der Schubkette (2) während einer Einzugsbewegung (IN) direkt von einem Eingangspunkt (24) des vorletzten Geradabschnitts (13) der Soll-Spiralform (10) zu einem Endpunkt (21) des letzten Geradabschnitts (11) der Soll-Spiralform (10) bewegt.

## Beschreibung

Die vorliegende Erfindung betrifft einen Kettenschubantrieb, der insbesondere als Tür- oder Fensteröffner verwendbar ist.

In der Praxis wird versucht, Kettenschubantriebe mit einer immer schmaleren Bauform zu bilden, um bspw. eine Integration in Hohlräume von Fassadensystemen zu ermöglichen und/oder eine bessere Ästhetik gemäß den architektonischen Anforderungen zu unterstützen. Andererseits sollen Kettenschubantriebe mit einer möglichst großen Vielfalt an verfügbaren Schubkettenlängen bereitgestellt und günstig herzustellen und zu montieren sein.

Aus DE 602 20 477 T2 ist Kettenschubantrieb mit einem kastenförmigen Gehäuse bekannt. Das Gehäuse ist durch zwei Halbschalen gebildet, die bei der Montage aufeinandergesetzt werden und eine im Innenraum liegende Kette umschließen. In der Bodenwandung des Gehäuses ist ein Führungsschlitz gebildet, in dem ein inneres Ende der Kette gleitend geführt wird. Die Führung dient zur Ausbildung eines beweglichen Hubbegrenzers am auslaufseitigen Ende des Schlitzes.

DE 10 2017 001 091 B4 offenbart einen Kettenantrieb für Lasten. Die Kette ist in einem Führungsschlitz eines Kettenschwerts geführt. Das Kettenschwert ist als plattenförmiger Körper durch Schneiden hergestellt, beispielsweise als Laser-Schnittteil aus Blech. Die Mittelabschnitte der Kettenbolzen sind in einer Ausnehmung des Kettenschwerts geführt. Die Außenflächen der Kettenglieder grenzen direkt an die planen Innenflächen des Gehäuses. Das Kettenschwert liegt also in einer Mittelebene der aufgerollten Kette und bildet eine Binnenführung, die an den innerhalb der Kettenglieder sich erstreckenden Bolzen wirkt. Ein Getriebe ist in einem U-förmig gebogenen Blechteil aufgenommen, das auch das Kettenschwert zweiseitig umgreift. In einer Ausführungsform wird das innere Endglied der Kette während der Einzugbewegung durch einen Drahtbügel gefangen und gestoppt.

Die in der Praxis bekannten Kettenschubantriebe sind nicht optimal ausgebildet und erfordern einen komplexen Aufbau des Gehäuses, in der Regel mit mindestens zwei separaten Gehäuseschalen, die den Kettenbahnhof umgeben. Diese Gehäuseschalen sind nach der Installation der Schubkette miteinander zu verbinden und gegeneinander abzudichten, was die Montage aufwändig macht. Durch die komplexe Geometrie der Gehäuseschalen entstehen hohe Werkzeugkosten, was zu einer Beschränkung dahingehend führt, dass Varianten mit unterschiedlichen Nutzlängen der Schubketten entweder nur bei hohen Kosten in einem bauraum-optimierten Gehäusen angeboten werden können. Oder mehrere Varianten teilen sich ein äußerlich übereinstimmendes Gehäuse, sodass dessen Speicherraum für die Nutzlänge der kürzeren Schubketten-Varianten nicht effizient genutzt werden kann.

Es ist Aufgabe der vorliegenden Erfindung, einen verbesserten Kettenschubantrieb aufzuzeigen. Die Erfindung löst diese Aufgabe durch die Merkmale der eigenständigen Ansprüche.

Der Kettenschubantrieb gemäß der vorliegenden Offenbarung kann eine besonders einfache Montage- und Demontage ermöglichen. Er kann ferner eine einfache Anpassung der Konstruktion an unterschiedliche zu speichernde Kettenlängen gestatten. Weiterhin können ein besonders kompakter Aufbau und/oder eine wartungsfreie Funktion gefördert werden.

Der Kettenschubantrieb umfasst einen Kettenbahnhof zur Speicherung einer Schubkette und einen Kettenförderer zum Einziehen der Schubkette. Der Kettenförderer kann bevorzugt auch zum Ausschieben vorgesehen und geeignet sein. Die Schubkette ist im Kettenbahnhof in einer Soll-Spiralform aufnehmbar. In einer vollständig eingezogenen Stellung hat die Soll-Spiralform eine Mehrzahl an Geradabschnitten, mindestens zwei, bevorzugt drei oder vier Geradabschnitte, und einen oder mehrere bevorzugt zwischen den Geradabschnitte angeordnete Bogenabschnitte. Die Soll-Spiralform weist bevorzugt mindestens drei zueinander parallel verlaufende Geradabschnitte auf. Die Geradabschnitte verlaufen bevorzugt parallel zu einer gemeinsamen Axialrichtung.

Der Kettenschubantrieb umfasst bevorzugt ein rohrförmiges Gehäuse und einen Formkörper. Das rohrförmige Gehäuse hat bevorzugt eine gerade Erstreckung und kann aus einem Grundkörper mit einem entlang der geraden Erstreckung gleichförmigen Profil gebildet sein, insbesondere mit einem gleichförmigen Querschnittsprofil. Die gerade Erstreckungsrichtung des Gehäuses ist bevorzugt parallel zu der Axialrichtung der Geradabschnitte der Soll-Spiralform. Das rohrförmige Gehäuse kann bevorzugt ein Vierkantrohr mit einem quadratischen, rechteckigen, trapezförmigen oder parallelogrammförmigen Querschnitt sein. Alternativ sind beliebige andere Querschnittsformen möglich.

Der Formkörper bildet eine einseitige Begrenzung des Kettenbahnhofs, insbesondere entlang einer Außenseite der Schubkette. Der Formkörper ist bevorzugt durch Urformung hergestellt. Er umfasst bevorzugt eine im Wesentlichen rechteckige Fläche, welche die einseitige Begrenzung des Kettenbahnhofs bildet. Die einseitige Begrenzung ist für die aufgerollte Schubkette eine Außenführung, die an einer Außenfläche der Schubkettenglieder wirkt. Die Schubkette ist in dem Kettenbahnhof bevorzugt neben dieser Fläche angeordnet. Die Schubkette kann bevorzugt einerseits eine Berührebene zu einer Innenfläche des Gehäuses und andererseits eine Berührebene zu derjenigen Fläche des Formkörpers haben, die die einseitige Begrenzung des Kettenbahnhofs bildet. Mit anderen Worten bildet die mindestens eine Innenfläche des Gehäuses für die aufgerollte Schubkette eine Außenführung, die an einer Außenfläche der Schubkettenglieder wirkt.

Der Aufnahmeraum für die Schubkette ist bevorzugt einerseits durch die Fläche / einseitige Begrenzung am Formkörper und andererseits durch die mindestens eine Innenfläche des Gehäuses begrenzt, insbesondere durch drei Innenflächen des Gehäuses. Die aufgerollte Schubkette kann zwischen der Fläche / einseitigen Begrenzung am Formkörper und der mindestens einen Innenseite / Innenfläche des Gehäuses liegen. Der Kettenschubantrieb weist bevorzugt eine Außenführung der Schubkette auf. In einer Ausführung ist der Kettenschubantrieb zumindest an einer Bauchseite der Schubkette frei von einer Binnenführung, weiter insbesondere gänzlich frei von einer Binnenführung der Schubkette. Hierdurch wird erreicht, dass sich die Mittelabschnitt der Bolzen bei der Einzugbewegung und einer etwaigen Aufstauung der Kettenglieder nicht in einem Führungskanal verklemmen können.

Die einseitige Begrenzung am Formkörper ist bevorzugt gegenüber den Abschnitten der Soll-Spiralform flächig und eben, insbesondere frei von Erhebungen oder Störkonturen. Mit anderen Worten bildet der Formkörper eine Fläche, insbesondere eine Gleitfläche, die sich parallel zu (der gemeinsamen Ebene der Windungen) der Soll-Spiralform erstreckt, und/oder parallel zu der mindestens einen Innenfläche des Gehäuses. Die Schubkette kann somit bei der Bildung der Spiralabschnitte an der Gleitfläche entlang gleiten. Sie kann ferner an der mindestens einen, insbesondere an den mehreren Innenflächen des Gehäuses entlang gleiten. Der Formkörper ist in das Gehäuse des Kettenschubantriebs entlang der Axialrichtung (des Gehäuses und/oder des Formkörpers) einschiebbar oder eingeschoben.

Der Kettenschubantrieb umfasst eine Führungsbahn und einen Ketten-Mitnehmer. Die Führungsbahn führt den Ketten-Mitnehmer. Die Führungsrichtung verläuft entlang der Führungsbahn. Gemäß einer bevorzugten Ausführung greift allein der Ketten-Mitnehmer in die Führungsbahn ein, während die Schubkette (insbesondere die Außenkonturen deren Kettenglieder) im Übrigen flach ausgebildet ist (sind) und an der Gleitfläche entlang gleitet.

Der Ketten-Mitnehmer ist dazu ausgebildet, einen dorsalen Endabschnitt der Schubkette mitzunehmen und zumindest abschnittsweise dessen Bewegung durch den Kettenbahnhof vorzugeben. Der dorsale Endabschnitt ist insbesondere der letzte Abschnitt des in den Kettenschubantrieb in der Einzugsrichtung eindringenden Endes der Schubkette. Der dorsale Endabschnitt ist insbesondere das innere Ende der Schubkette.

Die Führungsbahn weist ferner einen Bogenabschnitt auf, der so geformt ist, dass sich der dorsale Endabschnitt der Schubkette während einer Einzugsbewegung direkt von einem Eingangspunkt des vorletzten Geradabschnitts der Soll-Spiralform zu einem Endpunkt des letzten Geradabschnitts der Soll-Spiralform bewegt. Der letzte Geradabschnitt ist der in Einzugsrichtung endseitige Geradabschnitt der Soll-Spiralform oder anders ausgedrückt der innerste Geradabschnitt der Soll-Spiralform.

Durch die Führungsbahn und den Ketten-Mitnehmer wird eine besonders kompakte Führung für die im Kettenbahnhof aufgenommene Schubkette erzielt, die insbesondere ohne separate Antriebsmittel auskommt. Die Führung ist im Wesentlichen frei von Unebenheiten zwischen der Schubkette und einerseits der Gleitfläche und andererseits dem Gehäuse. Hierdurch wird eine besonders wartungsarme Führung erzielt. Ferner kann der Formkörper mit dem Kettenbahnhof (und weiterhin mit oder ohne Schubkette) in der Axialrichtung des Gehäuses ein- oder ausgeschoben werden. Hierdurch wird ein längenadaptierbarer modularer Aufbau erzielt, der mit geringem Aufwand an unterschiedliche Speicherlängen der Schubkette anpassbar ist, insbesondere indem eine Länge des Kettenbahnhofs im Bereich der zueinander benachbarten Geradabschnitte verlängert oder verkürzt wird. Es kann ferner ein Kettenbahnhof mit drei oder vier parallel zueinander verlaufenden Geradabschnitten in der Soll-Spiralform der Schubkette vorgesehen sein, was die Modularität des Antriebssystems weiter erhöht.

Gemäß einer bevorzugten Ausführung ist die Führungsbahn (ausschließlich) in dem Formkörper gebildet. Somit bedarf es keiner aufwändigen Herstellung eines Gehäuses mit profilierten Innenflächen. Der gesamte Kettenschubantrieb kann dadurch besonders kostengünstig hergestellt und in einer Vielzahl von Längenvarianten mit nur geringen zusätzlichen Werkzeugkosten bereitgestellt werden.

Die Schubkette ist bevorzugt als eine Flachkette ausgebildet und insbesondere mit ebenen Außenflächen der Kettenglieder und frei von Überständen ausgebildet. Sie kann insbesondere in die Außenseiten versenkte Bolzenköpfe aufweisen. Alternativ oder zusätzlich kann der Formkörper im Bereich des Kettenbahnhofs und insbesondere entlang der Soll-Spiralform der Schubkette eine flache Gleitkontur bilden. Bevorzugt ist die flache Gleitkontur entlang einer gemeinsamen Außenkontur der nebeneinander liegenden Abschnitte der Kette gebildet. Diese flache Gleitkontur kann die einseitige Begrenzung des Kettenbahnhofs sein. Die Flachkette kann bevorzugt an/mit einer ersten Außenseite an der flachen Gleitkontur am Formkörper entlang gleiten. An/mit der gegenüberliegenden Außenseite kann die Schubkette beispielsweise an einer Innenseite / Innenfläche des rohrförmigen Gehäuses entlang gleiten. Gegebenenfalls kann zwischen der Schubkette und der Innenseite / Innenfläche des Gehäuses eine gleitbegünstigende Struktur, beispielsweise eine Kaschierung mit einer Kunststofflage oder einer Folie vorgesehen sein.

Durch den Kettenschubantrieb gemäß der vorliegenden Offenbarung können extrem schmale Abmaße des Gehäuses in beiden Querrichtungen zur axialen Erstreckung erzielt werden. Insbesondere kann eine Dicke des Gehäuses in einer ersten Querrichtung nur das 1,5 bis 2-fache der Dicke der Flachkette zwischen den Außenseiten betragen. In der anderen Querrichtung kann die Dicke des Gehäuses nur das 1,2 bis 1,5-fache der Breite der Soll-Spirale betragen.

Weitere vorteilhafte Ausbildungen der Erfindung sind in den Unteransprüchen angegeben.

Die Erfindung ist in den Zeichnungen beispielhaft und schematisch dargestellt.
- Figuren 1 und 2:: Schrägbildansichten eines Kettenschubantriebs gemäß der vorliegenden Offenbarung in einem ersten Zustand mit einer nahezu vollständig ausgeschobenen Schubkette und einem zweiten Zustand mit vollständig im Kettenbahnhof eingezogener Stellung der Schubkette;
- Figuren 3 und 6:: Draufsichten auf einen Formkörper des Kettenschubantriebs analog zu den Zuständen in Figuren 1 und 2;
- Figuren 4 und 5:: Übergangszustände der Schubkette 2 während einer Einzugsbewegung;
- Figur 7:: eine schematische Schrägbilddarstellung der Soll-Spiralform der Schubkette 2 und der daneben liegenden Führungsbahn 40 innerhalb des Kettenbahnhofes 6;
- Figur 8:: eine Variante des Formkörpers von Figur 3 mit einem verlängerten Mittelabschnitt zur Aufnahme einer Schubkette mit einer größeren Länge.

Figur 7 zeigt eine Soll-Spiralform 10 zur Speicherung der Schubkette 2 im Kettenbahnhof 6 in einer vollständig eingezogenen Stellung. In dem gezeigten Beispiel weist die Soll-Spiralform 10 ausgehend von einem am weitesten in der Einzugsrichtung IN innenliegenden Position einen ersten Geradabschnitt 11, der als letzter oder endseitiger Geradabschnitt bezeichnet wird, gefolgt von einem (ersten) Bogenabschnitt 12, wiederum gefolgt von einem zweiten Geradabschnitt 13, der auch als ein (in Einzugsrichtung) vorletzter Geradabschnitt 13 bezeichnet ist. An diesen schließt sich wiederum ein (zweiter) Bogenabschnitt 14 an. Im weiteren Verlauf können mindestens ein weiterer vorhergehender Geradabschnitt 15 und mindestens ein weiterer, hier dritter Bogenabschnitt 16 vorgesehen sein.

In dem Beispiel von Figur 7 weist der Kettenschubantrieb 1 einen dreiläufigen Kettenbahnhof 6 auf, umfassend in einer Parallelanordnung den letzten oder endseitigen Geradabschnitt 11, den vorletzten Geradabschnitt 13 und einen weiteren vorhergehenden Geradabschnitt 15.

In einer alternativen Ausführung kann der Kettenbahnhof 6 als vierläufiger Kettenbahnhof ausgebildet sein, umfassend eine Parallelanordnung eines letzten oder endseitigen Geradabschnitts 11, eines vorletzten Geradabschnitts 13 und zwei weiterer vorhergehender Geradabschnitte, von denen in Figur 7 nur der Geradabschnitt 15 sichtbar ist. Der nächste weitere Geradabschnitt könnte sich in der Figur 7 oberhalb des vorletzten Geradabschnitts 13 erstrecken.

Die Länge der Geradabschnitte 11,13,15 kann beliebig gewählt und insbesondere durch die Gestaltung eines Mittelabschnitts M am Formkörper 73 variiert sein. Figuren 1 und 3 zeigen beispielhaft einen Formkörper 73 mit einem etwas kürzeren Kettenbahnhof 6 und entsprechend einem etwas kürzeren Mittelabschnitt M. Im Vergleich dazu zeigt Figur 8 einen etwas größeren Kettenbahnhof 6 mit einem entsprechend vergrößerten Mittelabschnitt M'.

Der Mittelabschnitt M fluchtet bevorzugt (ausschließlich) mit einem Teil der Geradabschnitte11,13,15 der Soll-Spiralform 10. In der Axialrichtung X vor und hinter dem Mittelabschnitt M, M' sind bevorzugt Bereiche des Formkörpers 73, die mit den Bogenabschnitten 12,14,16 der Soll-Spiralform 10 fluchten.

Die verschiedenen Abschnitte der Soll-Spiralform 10 liegen bevorzugt in einer gemeinsamen Ebene, welche direkt benachbart zu der Begrenzung des Kettenbahnhofs 6 ist, die durch den Formkörper 73 gebildet wird. Diese Begrenzung ist bevorzugt in direkter Überlappung mit je einem Geradabschnitt 11,13,15 der Soll-Spiralform als eine flache Gleitkontur 74 gebildet, an der jeweils eine Außenseite C der Kettenglieder der Schubkette 2 entlang gleiten kann. Innerhalb dieser flachen Gleitkontur 74 kann bevorzugt die Führungsbahn 40 gebildet sein.

Der Ketten-Mitnehmer 50 kann eine beliebige Ausbildung haben. Er greift bevorzugt in eine Öffnung am dorsalen Endabschnitt 7 der Schubkette 2 und andererseits in die Führungsbahn 40 ein. Die Führungsbahn 40 kann am Formkörper 73 beliebig ausgebildet sein. Sie kann insbesondere als eine Nut oder als eine Durchgangsöffnung gebildet sein, die sowohl zur Anordnungsseite der Schubkette 2 hin als auch zur Gegenseite hin geöffnet ist.

Gemäß einer bevorzugten Ausführung steht der Ketten-Mitnehmer 50 ausschließlich an einer Außenseite C über die Schubkette 2 über, die zu dem Formkörper 73 hin weist. An der anderen Außenseite C' liegt bevorzugt kein Überstand vor.

Weiter bevorzugtes ist die Schubkette 2 als eine Flachkette ausgebildet, die insbesondere zu einer oder zu beiden Außenseiten C, C' hin versenkte Bolzenköpfe 18 aufweist. Hierdurch wird ein besonders flacher bzw. ein minimaler Raumbedarf des Kettenbahnhofs 6 in einer Richtung senkrecht zu der Gleitkontur 74 gewährleistet.

Nachfolgend wird unter Bezugnahme auf die Figuren 3-6 eine Bewegung der Schubkette 2 während der Einzugbewegung IN in den Kettenbahnhof 6 erläutert.

In der Darstellung gemäß Figur 3 ist ein dorsalen Endabschnitt 7 der Schubkette 2 durch eine Gehäuseöffnung bzw. Ausgabeöffnung 9 in den Kettenbahnhof 6 eingeführt. In der gezeigten Darstellung befindet sich der dorsale Endabschnitt 7 mit dem Ketten-Mitnehmer 5 im Verlauf eines Dritten Geradabschnitts 15, der auch als weiterer vorhergehender Geradabschnitt 15 bezeichnet wird, und der mit einem Geradabschnitt 45 der Führungsbahn 40 fluchtet. Weitere Abschnitte der Schubkette 2 in Richtung zu dem distalen Ende 8 hin verlaufen entlang eines vorhergehenden Bogenabschnitts 16 sowie eines weiteren vorhergehenden Geradabschnitts 17 der Soll-Spiralform. Die Führungsbahn 40 kann ebenfalls dazu fluchtend einen vorhergehenden Bogenabschnitt 46 und einen Geradabschnitt 47 umfassen (vergleiche Figur 7).

Die Bewegung der Schubkette 2 wird durch einen Kettenförderer 5 hervorgerufen und insbesondere steuerbar motorisch vorgegeben. Der Kettenförderer 5 kann eine beliebige Ausbildung und Anordnung haben. Gemäß einer bevorzugten Ausführung ist der Kettenförderer 5 an dem Bogenabschnitt 16 und/oder dem vorhergehenden Geradabschnitt 17 angeordnet. Der Kettenförderer 5 umfasst bevorzugt ein Kettenrad, das an einer Bauchseite A der Schubkette 2 in Freiräume zwischen den Kettenbolzen eingreifen kann.

Der Kettenförderer 5 und insbesondere das Kettenrad ist bevorzugt an einer Lagerstelle am Formkörper 73 aufnehmbar, die mit einem Zentrum des Bogenabschnitts 16 fluchtend angeordnet ist. An dem Formkörper 73 können bevorzugt weiterhin Lagerstellen für die Aufnahme von Getriebeelementen, insbesondere Zahnrädern vorgesehen sein. Diese Lagerstellen können eine Getriebeaufnahme 65 bilden oder Teil einer Getriebeaufnahme am Formkörper 73 sein. Der Formkörper 73 kann bevorzugt weiterhin eine Motoraufnahme 64 umfassen, an der ein beliebiger Antriebsmotor, insbesondere eine regelbare Antriebsmotor anordenbar ist.

Bei einer Betätigung des Kettenförderers 5 in Richtung der Einzugsbewegung IN wird bevorzugt eine Schubkraft im Bereich des Bogenabschnitts 16 auf die Schubkette 2 aufgebracht, durch welche der dorsale Endabschnitt 7 zunächst entlang des Gradabschnitts 15 geschoben wird.

Der dorsale Endabschnitt 7 kann während dieser Bewegung über den Ketten-Mitnehmer 50 entlang der Führungsbahn 40 geführt sein.

Im weiteren Verlauf der Einzugsbewegung IN gelangt der dorsale Endabschnitt 7 entlang der Führungsbahn 40 zu einem Bogenabschnitt 41 der Führungsbahn 40. Dieser Bogenabschnitt 41 der Führungsbahn 40 ist so geformt, dass sich der dorsale Endabschnitt 7 der Schubkette 2 während der Einzugsbewegung IN nicht in Richtung des vorletzten Geradabschnitts 13 der Soll-Spiralform 10 bewegt. Vielmehr wird der dorsale Endabschnitt 7 von einem Eingangspunkt 24 dieses vorletzten Geradabschnitts 13 zu einem Endpunkt 21 des letzten Geradabschnitts 11 der Soll-Spiralform 10 bewegt. Dies ist in Figur 7 an der Soll-Spiralform 10 durch einen Pfeil in Form eines Teilkreises illustriert.

Gemäß einer bevorzugten Ausführung kann die Führungsbahn 40 in Richtung der Einzugsbewegung IN eine Endposition 43 für den Ketten-Mitnehmer 50 definieren. Diese Endposition 43 kann bevorzugt der Endpunkt des Bogenabschnitts 41 der Führungsbahn 40 sein. Die Endposition für den Ketten-Mitnehmer 15 kann weiter fluchtend zu dem Endpunkt 21 des letzten Geradabschnitts 11 der Soll-Spiralform 10 festgelegt sein. Der Abstand des letzten Geradabschnitts 11 und/oder des Endpunkts 21 von dem vorletzten Geradabschnitt 13 ist bevorzugt derart gewählt, dass die entlang diesen Geradabschnitten 11,13 im Kettenbahnhof aufgenommenen Teile der Schubkette 12 lediglich um ein Toleranzmaß an den Bauchseiten A der Kettenglieder voneinander beabstandet aufgenommen sind. Hierdurch wird eine besonders kompakte Anordnung der Schubkette 2 im innersten Segment der Soll-Spiralform 10 erzielt.

Der dorsale Endabschnitt 7 der Schubkette 2 kann mit Erreichen des Endpunkts 21 anhalten. Während einer weiteren Einzugsbewegung IN' der Schubkette, die insbesondere stattfindet, sobald oder nachdem der dorsale Endabschnitt 7 am Endpunkt 21 anhält, kann ein (folgender) Abschnitt der Schubkette 2 eine Knickstelle 30 ausbilden, was beispielhaft in Figur 4 gezeigt ist. Die Knickstelle kann insbesondere an einem Abschnitt der Schubkette 2 ausgebildet sein, der direkt an den dorsalen Endabschnitt 7 anschließt. Die Knickstelle 30 kann insbesondere weiterhin eine Kettenschlaufe 31 und nochmals weiter insbesondere eine sich vergrößernde Kettenschlaufe 31 sein. Gemäß der Darstellung in Figur 5 kann die Knickstelle 30 und insbesondere die Kettenschlaufe 31 (zunächst) einen Krümmungsabschnitt 33 umfassen, der sich insbesondere im Verlauf der weiteren Einzugsbewegung IN' in Richtung zu dem (ersten) Bogenabschnitt 12 der Soll-Spiralform 10 verschiebt.

Die Knickstelle 30, insbesondere die Kettenschlaufe 31 kann (nachfolgend) den Krümmungsabschnitt 33 und ferner einen vorlaufenden Streckenabschnitt 32 und einen nach laufenden Streckenabschnitt 34 umfassen, welche sich entlang des letzten Geradabschnitts 11 und des vorletzten Geradabschnitts 13 der Soll-Spiralform 10 ausbilden.

Die Knickstelle 30, insbesondere die Kettenschlaufe 31 kann sich somit von dem Eingangspunkt 24 des vorletzten Geradabschnitts 13 der Soll-Spiralform 10 zu dem Endpunkt 21 des letzten Geradabschnitts 11 der Soll-Spiralform 10 erstrecken. Die Form und/oder Größe der Knickstelle 30, insbesondere die Form und/oder Größe der Kettenschlaufe 31, kann während der weiteren Einzugsbewegung IN' der Schubkette 2 die Form und/oder Größe des in Einzugsrichtung letzten Abschnitts der Soll-Spiralform 10 annähern.

Die Schubkette 2 ist bevorzugt rückensteif ausgebildet. Die Schubkette 2 kann insbesondere ausgehend von einer geraden Erstreckung, die beispielhaft in Figur 1 gezeigt ist, nur zu einer Bauchseite A hin beugen lassen bzw. beugbar sein, während sie zu einer Rückenseite B hin starr ist. Die Starrheit der Schubkette 2 zur Rückenseite B hin kann eine gewisse und bevorzugt tolerierte elastische Biegung zulassen, alternativ kann die Starrheit jegliche Biegung in Richtung der Rückenseite B ausschließen.

In Richtung der Bauchseite A hin ist bevorzugt eine freie Biegung der Glieder der Schubkette 2 zumindest um die Kettenbolzen möglich. Besonders bevorzugt ist die Schubkette 2 derart ausgebildet, dass an einem ersten Kettenbolzen und an einem benachbarten Kettenbolzen eine Gesamtbeugung um 180 Winkelgrad ermöglicht ist. Mit anderen Worten ist die Schubkette 2 bevorzugt zur einzelgliedweisen Richtungsumkehr ausgebildet.

Der Kettenschubantrieb 1 kann eine oder mehrere Führungen für die Schubkette 2 entlang der Soll-Spiralform 10 aufweisen, die insbesondere durch ein oder mehrere Gleitführungen ausgebildet sein können. Alternativ können beliebige andere Führungen vorgesehen sein. Es ist grundsätzlich auch eine Ausbildung des Kettenbahnhofs 6 ohne eine Führung der Schubkette 2 möglich. Durch die Führung kann allerdings ein reibungsarmer und strukturierter Bewegungsverlauf der Schubkette 2 innerhalb des Kettenbahnhofs 6 begünstigt sein.

Bevorzugt weist der Kettenschubantrieb 1 mindestens einen Gleitführungsabschnitt 60 auf, der sich auf der Ketten-Rückseite B entlang eines Abschnitts der Soll-Spiralform 10 erstreckt und/oder der eine Hüllkontur der Soll-Spiralform auf der Ketten-Rückseite B vorgibt.

Alternativ oder zusätzlich kann mindestens ein Ringführungsabschnitt 63 vorgesehen sein, der sich auf der Ketten-Bauchseite A entlang eines Abschnitts der Soll-Spiralform 10 erstreckt und/oder der eine Hüllkontur der Soll-Spiralform 10 auf der Ketten-Bauchseite A vorgibt.

In den Zeichnungen sind verschiedene bevorzugte Ausführungsformen von Führungen, insbesondere von Leitführungsabschnitten und/oder Ringführungsabschnitten gezeigt, die jeweils für sich allein oder in einer beliebigen Kombination vorliegen können.

Gemäß einer bevorzugten Ausführung ist zumindest ein Teil der Führungen, insbesondere ein Teil der Gleitführungsabschnitte an dem Formkörper 73 angeordnet und insbesondere einstückig mit dem Formkörper 73 gefügt. Ein anderer Teil der Führungen kann an mindestens einem separaten Element, insbesondere einem Aufsatzelement gebildet sein, das weiter bevorzugt an dem Formkörper 73 anordenbar und weiter bevorzugt werkzeuglos mit dem Formkörper 73 verbindbar ist. Die Auswahl und Anordnung der Führungen kann insbesondere zur Minimierung der Werkzeugkosten für die Herstellung des Formkörpers 73 in einer oder in mehreren Ausführungsvarianten vorteilhaft sein. Weiterhin können die Auswahl und Anordnung der Führungen Vorteile im Hinblick auf Revisions- oder Instandhaltungsarbeiten haben. Die Ausbildung mindestens einer Führung an einem separaten Element kann beispielsweise hilfreich sein, um einen schnellen Austausch einer verschlissenen Führung zu unterstützen, der insbesondere werkzeuglos erfolgen kann. Alternativ oder zusätzlich kann der Vorteil eines schnellen Zugangs zu der eingespeicherten Schubkette 2 erzielt werden, beispielsweise um eine Notöffnung zu gestatten und/oder Wartungen auszuführen.

Gemäß einer besonders bevorzugten Ausführung kann der Formkörper 43 auch im montierten Zustand des Kettenschubantriebs 1 zumindest abschnittsweise entlang der Axialrichtung X in dem Gehäuse 70 verschiebbar sein. Diese Verschiebbarkeit kann gegebenenfalls davon abhängen, dass eine oder mehrere stirnseitige Gehäuseverschlüsse entfernt werden.

Gemäß einer bevorzugten Ausführung kann ein (erster) Gleitführungsabschnitt 60 vorgesehen sein, der sich im eingezogenen Zustand der Schubkette 2 an einer Rückenseite B der Schubkette 2 entlang dem endseitigen Geradabschnitt 11 der Soll-Spiralform 10 erstreckt. Dieser erster Gleitführungsabschnitt 60 kann beliebig ausgebildet sein. Er ist besonders bevorzugt als ein flacher und unprofilierter Körper ausgebildet. Der erste Gleitführungsabschnitt 60 kann bevorzugt an dem Formkörper 73 gebildet und insbesondere einstückig angeformt sein. Der erste Gleitführungsabschnitt 60 kann sich weiter bevorzugt zumindest teilweise an dem Mittelabschnitt M erstrecken.

Besonders bevorzugt kann der Formkörper 73 an dem Mittelabschnitt M mit einem in der Axialrichtung x gleichförmigen Querschnittsprofil ausgebildet sein. Das Querschnittsprofil kann insbesondere den ersten Gleitführungsabschnitt 60 umfassen.

In der bevorzugten Ausführung ist das Querschnittsprofil an dem Mittelabschnitt M zumindest auf der Seite, die zu der Schubkette 2 weist, frei von Hinterschneidungen ausgebildet. Der Mittelabschnitt M kann insbesondere bei der Herstellung des Formkörpers 73 durch ein auswechselbares und/oder längenveränderliches Formgebungswerkzeug hergestellt sein. Durch die Freiheit von Hinterschneidungen kann ein solches Werkzeug besonders kostengünstig herstellbar sein, was insbesondere auch eine Herstellung eines Mittelabschnitts M mit einer individualisierbaren Länge gestattet.

Gemäß einer bevorzugten Ausführung kann der Kettenschubantrieb 1 mindestens einen Ringführungsabschnitt 63 aufweisen, der sich im eingezogenen Zustand der Schubkette 2 in einer Bauchseite A der Schubkette 2 erstreckt. Ein solcher Ringführungsabschnitt 63 kann insbesondere parallel (und senkrecht zu der Gleitfläche 74 versetzt) zum Bogenabschnitt 41 der Führungsbahn 40 verlaufen und/oder parallel (und teilweise oder vollständig fluchtend) zu einem Bogenabschnitt 14 der Soll-Spiralform 10 angeordnet sein. Gemäß einer bevorzugten Ausführung kann der Ringführungsabschnitt 63 an dem Formkörper 73 gebildet und insbesondere einstückig angeformt sein. Der Ringführungsabschnitt 63 kann insbesondere außerhalb des Mittelabschnitts M angeordnet sein. Er kann gemäß einer bevorzugten Ausführung eine unprofilierte gekrümmte Wand, insbesondere eine unprofilierte Zylinderwand umfassen. Auf diese Weise kann auch der Ringführungsabschnitt 63 an dem Formkörper 73 frei von Hinterschneidungen ausgebildet und somit durch eine besonders einfache Struktur eines Formgebungswerkzeugs herstellbar sein.

Gemäß einer bevorzugten Ausführung kann der Kettenschubantrieb 1 einen gebogenen Gleitführungsabschnitt 61 aufweisen, der insbesondere entlang (und in der ebenen Lage fluchtend zu) einem Bogenabschnitt 14 der Soll-Spiralform 10 verläuft, insbesondere entlang eines Bogenabschnitts 14 zwischen dem vorletzten Geradabschnitt 13 der Soll-Spiralform 11 und einem weiteren in Einzugsrichtung IN vorhergehenden Geradabschnitt 15.

Gemäß einer besonders bevorzugten Ausführung kann der gebogene Gleitführungsabschnitt 61 an einem separaten Aufsatzelement 71 gebildet sein. Das separate Aufsatzelement 71 kann insbesondere mittels einer werkzeuglosen Befestigung, weiter insbesondere mittels einer Clip-Befestigung 72 am Formkörper 73 befestigbar sein. Der Formkörper 73 kann eine hierfür passende Aufnahme aufweisen.

Der gebogene Gleitführungsabschnitt 61 kann eine beliebige Formgebung und Querschnittsform aufweisen. Gemäß einer bevorzugten Ausführung umfasst der gebogene Gleitführungsabschnitt 61 eine gebogene Leiste. Die gebogene Leiste kann insbesondere in eine Schlitzöffnung an einer Rückenseite B der Schubkette 2 eingreifen. Die gebogene Leiste kann eine beliebige Ausbildung haben. Besonders bevorzugt ist eine gebogene Leiste 61' als einer radialer Überstand einer im Biegungsverlauf T-förmigen Profilierung des Gleitführungsabschnitts 61 gebildet. Dies ist beispielhaft in Figur 1 zeigt.

Das Aufsatzelement 71 kann bevorzugt als Gleichteil an einer Vielzahl von Formkörpern 73 mit unterschiedlichen Längen anordenbar sein. Die Herstellung der Aufnahme für das Aufsatzelement 71 am Formkörper 73 kann wiederum mit einem jeweils gleichförmigen und besonders einfach herzustellenden Werkzeug oder Werkzeugteil erfolgen.

Alternativ kann der gebogene Gleitführungsabschnitt 61 auch an dem Formkörper 73 angeordnet und insbesondere einstückig angeformt sein.

Bevorzugt ist der gebogene Gleitführungsabschnitt 61 und/oder eine am Formkörper 73 vorgesehene Aufnahme für das separate Aufsatzelement 71 außerhalb des Mittelabschnitts M angeordnet.

Abwandlungen der Erfindung sind in verschiedener Weise möglich. Insbesondere können alle zu den Ausführungsvarianten gezeigten oder beschriebenen Merkmale in beliebiger Weise miteinander kombiniert werden.

Das rohrförmige Gehäuse 70 kann ein- oder mehrteilig ausgebildet sein. Der Kettenschubantrieb 1 kann bevorzugt an beiden Stirnenden des Gehäuses 70 entlang der Axialrichtung x elektrische Anschlüsse aufweisen, insbesondere in Form mindestens einer Anschlussbuchse. Diese Anschlüsse können einem Kettenschubantrieb 1 sowohl für die Steuerung und/oder Energieversorgung dieses Kettenschubantriebs 1 und/oder für die Steuerung und/oder für die Energieversorgung eines in einer Kaskadenschaltung vorhergehenden oder nachfolgenden Elements, insbesondere eines weiteren Kettenschubantriebs 1 ausgebildet sein. Alternativ oder zusätzlich können die Anschlüsse für die Aufnahme mindestens eines Steuer- oder Erweiterungsmoduls ausgebildet sein, beispielsweise eines Kommunikationsmoduls.

Der Formkörper 73 kann auf beliebige Weise hergestellt sein, insbesondere überwiegend oder vollständig durch ein urformendes Herstellungsverfahren. Der Formkörper 73 kann aus einem beliebigen Material hergestellt sein, insbesondere aus einem Kunststoff oder einem Metall. Die Ausbildung aus Kunststoff kann besonders vorteilhaft sein, wenn der Kettenschubantrieb ausschließlich als Fensteröffner zur Raumklimasteuerung genutzt wird. Eine Ausbildung aus einem Metall kann vorteilhaft sein, wenn der Kettenschubantrieb besonderen Temperaturanforderungen genügen soll und insbesondere (auch) zu Entlüftungs- oder Entrauchungszwecken im Brandfall vorgesehen ist. Besonders bevorzugt kann der Formkörper 73 überwiegend oder vollständig durch ein Gussverfahren, insbesondere durch Spritzguss hergestellt sein.

Der Kettenförderer 5 kann bevorzugt an einem in Ausschubrichtung (OUT) liegenden Endabschnitt der Soll-Spiralform 10 angeordnet sein, insbesondere benachbart zu einer Ausschuböffnung 9 am Formkörper 73.

Der Kettenschubantrieb 1 kann ein mehrteiliges Gehäuse aufweisen, das insbesondere einen quer zur Axialrichtung (x) aufsetzbaren Gehäuseabschnitt, insbesondere einen Deckel umfasst.

Der Kettenschubantrieb kann bevorzugt an mindestens einer in der Axialrichtung (x) des Gehäuses endseitigen Stirnöffnung, einen Anschluss 75 zu einer externen Stromversorgung und/oder zu einer externen Steuereinrichtung aufweisen. Eine bevorzugte Ausführung sieht vor, dass an beiden endseitigen Stirnöffnungen je ein Anschluss 75 vorgesehen ist, insbesondere je ein identischer Anschluss. Somit kann ein externes Steckerelement (nicht dargestellt) wahlweise an dem einen oder dem anderen Ende des Kettenschubantriebs anschließbar sein. Ferner kann eine kaskadierte Verbindung mehrerer Kettenschubantriebe oder weiterer Modulkomponenten entlang der Axialrichtung (x) erfolgen.

Der Anschluss 75 kann eine beliebige Ausbildung haben. Besonders bevorzugt hat der mindestens eine Anschluss 75 eine weibliche Ausbildung mit einer zum Innenraum des Gehäuses mündenden Öffnung. In diese Öffnung kann ein externes Steckerelement einführbar sein. An der Öffnung kann eine umlaufende Dichtung und/oder eine Haltestruktur vorgesehen sein. Besonders bevorzugt umfasst der Formkörper eine Haltestruktur und/oder eine Dichtung für ein externes Steckerelement.

### Bezugszeichen

- 1: Kettenschubantrieb
- 2: Schubkette (rückensteif)
- 3: Dorsales Glied / Endglied
- 4: Gliedabschnitt / Endabschnitt
- 5: Kettenförderer / Kettenrad
- 6: Kettenbahnhof
- 7: Dorsaler Endabschnitt
- 8: Distaler Abschnitt
- 9: Ausgabeöffnung (am Formteil) / Gehäuseöffnung
- 10: Soll-Spiralform
- 11: Letzter / endseitiger Geradabschnitt
- 12: (erster) Bogenabschnitt
- 13: vorletzter Geradabschnitt
- 14: (zweiter) Bogenabschnitt
- 15: weiterer vorhergehender Geradabschnitt
- 16: (dritter) Bogenabschnitt / weiterer Bogenabschnitt
- 17: dritter vorhergehender Geradabschnitt / weiterer vorhergehender Geradabschnitt
- 18: Bolzenkopf
- 19: Schlitz
- 21: Endpunkt des letzten Geradabschnitts
- 22: Eingangspunkt des letzten / endseitigen Geradabschnitts
- 23: Ausgangspunkt des vorletzten Geradabschnitts
- 24: Eingangspunkt des vorletzten Geradabschnitts
- 25: Ausgangspunkt eines weiteren vorhergehenden Geradabschnitts
- 30: Knickstelle
- 31: Kettenschlaufe
- 32: Vorlaufender Streckabschnitt
- 33: Krümmungsabschnitt
- 34: Nachlaufender Streckabschnitt
- 40: Führungsbahn

- 41: Bogenabschnitt / Bahn-Bogenabschnitt
- 42: Geradabschnitt / Bahn-Geradabschnitt
- 43: Endposition
- 44: Bogenabschnitt
- 45: Geradabschnitt
- 46: Bogenabschnitt
- 47: Geradabschnitt
- 50: Ketten-Mitnehmer
- 51: Ketten-Umlenkungskörper
- 60: Gleitführungsabschnitt
- 61: Gleitführungsabschnitt (gebogen)
- 61': Gebogene Leiste
- 62: Gleitführungsabschnitt
- 63: Ringführungsabschnitt
- 64: Motoraufnahme
- 65: Getriebeaufnahme
- 70: Gehäuse
- 71: Aufsatzelement
- 72: Clip-Befestigung
- 73: Formkörper
- 74: Gleitkontur / ebene Gleitfläche
- 75: Anschluss
- x: Gehäuseerstreckung / Axialrichtung
- A: Ketten-Bauchseite
- B: Ketten-Rückenseite
- C, C': Außenseite
- M: Mittelabschnitt
- IN: Einzugsbewegung / Einziehen
- IN: Weitere Einzugsbewegung (nach Anhalten des Mitnehmers)
- OUT: Ausschubbewegung / Ausgeben

## Patentansprüche

1. Kettenschubantrieb (1) umfassend einen Kettenbahnhof (6) zur Speicherung einer Schubkette (2) und einen Kettenförderer (5) zum Einziehen (IN) und bevorzugt Ausschieben (OUT) der Schubkette (2), wobei die Schubkette (2) in einer vollständig im Kettenbahnhof (6) eingezogenen Stellung in einer Soll-Spiralform (10) mit einer Mehrzahl an Geradabschnitten (11, 13, 15) und Bogenabschnitten (12, 14, 16) aufgenommen ist, und wobei der Kettenschubantrieb ein rohrförmiges Gehäuse (70) umfasst, **dadurch gekennzeichnet, dass**
- Der Kettenschubantrieb einen Formkörper (73) umfasst, wobei der Formkörper (73) eine einseitige Begrenzung des Kettenbahnhofs (6) bildet, insbesondere entlang einer Außenseite (C) der Schubkette (2), und in das Gehäuse (70) des Kettenschubantriebs (1) entlang der Axialrichtung (x) einschiebbar ist, und wobei
- der Kettenschubantrieb (1) eine Führungsbahn (40) und einen Ketten-Mitnehmer (50) umfasst, wobei die Führungsbahn (40) in dem Formkörper (73) gebildet ist, und wobei die Führungsbahn (40) den Ketten-Mitnehmer (50) entlang der Führungsbahn (40) führt, und wobei
- der Ketten-Mitnehmer (50) dazu ausgebildet ist, einen dorsalen Endabschnitt (7) der Schubkette (2) mitzunehmen und abschnittsweise dessen Bewegung durch den Kettenbahnhof (6) vorzugeben, und wobei
- die Führungsbahn (40) einen Bogenabschnitt (41) aufweist, der so geformt ist, dass sich der dorsale Endabschnitt (7) der Schubkette (2) während einer Einzugsbewegung (IN) direkt von einem Eingangspunkt (24) des vorletzten Geradabschnitts (13) der Soll-Spiralform (10) zu einem Endpunkt (21) des letzten Geradabschnitts (11) der Soll-Spiralform (10) bewegt.

2. Kettenschubantrieb, nach Anspruch 1, wobei der Formkörper (73)
- überwiegend oder vollständig durch ein urformendes Herstellungsverfahrens hergestellt, insbesondere durch ein Gussverfahren, weiter insbesondere durch Spritzguss; UND/ODER
- aus einem Kunststoff oder einem Metall hergestellt ist.

3. Kettenschubantrieb nach einem der vorhergehenden Ansprüche, wobei
- der Formkörper (73) im Bereich des Kettenbahnhofs (6) und entlang der Soll-Spiralform (10) der Schubkette (2) eine flache Gleitkontur (74) bildet; UND/ODER wobei
- an dem Formkörper (73) ein (erster) Gleitführungsabschnitt (60) gebildet ist, insbesondere einstückig angeformt ist, der sich im eingezogenen Zustand der Schubkette (2) an einer Rückenseite (B) der Schubkette (2) entlang des letzten Geradabschnitts (11) der Soll-Spiralform (10) erstreckt, wobei der (erste) Gleitführungsabschnitt (60) insbesondere als ein flacher und unprofilierter Körper ausgebildet ist; UND/ODER wobei
- der Formkörper (73) im Bereich des Kettenbahnhofs (6) einen Mittelabschnitt (M) hat, und insbesondere an dem Mittelabschnitt (M) mit einem in der Axialrichtung (x) gleichförmigen Querschnittsprofil ausgebildet ist, wobei das Querschnittsprofil insbesondere den (ersten) Gleitführungsabschnitt (60) entlang des letzten Geradabschnitts (11) umfasst.

4. Kettenschubantrieb nach einem der vorhergehenden Ansprüche, wobei die Schubkette (2) als Flachkette ausgebildet ist, die insbesondere in die Außenseiten (C, C') versenkte Bolzenköpfe (18) aufweist.

5. Kettenschubantrieb nach einem der vorhergehenden Ansprüche, wobei an dem Formkörper (73) ein Ringführungsabschnitt (63) gebildet ist, insbesondere einstückig angeformt ist, der sich im eingezogenen Zustand der Schubkette (2) an einer Bauchseite (A) der Schubkette (2) erstreckt und parallel zum Bogenabschnitt (41) der Führungsbahn (40) verläuft, wobei der Ringführungsabschnitt (63) insbesondere in der Axialrichtung (x) außerhalb eines Mittelabschnitts (M) angeordnet ist und/oder eine unprofilierte Zylinderwand umfasst.

6. Kettenschubantrieb nach einem der vorhergehenden Ansprüche, wobei der Kettenschubantrieb (1) einen (zweiten und) gebogenen Gleitführungsabschnitt (61) aufweist, der entlang eines Bogenabschnitts (14) der Soll-Spiralform (10) verläuft, wobei dieser Bogenabschnitt (14) zwischen dem vorletzten Geradabschnitt (13) der Soll-Spiralform (11) und einem weiteren in der Einzugsrichtung (IN) vorhergehenden Geradabschnitt (15) angeordnet ist.

7. Kettenschubantrieb nach einem der vorhergehenden Ansprüche, wobei der gebogene Gleitführungsabschnitt (61)
- an einem separaten Aufsatzelement (71) gebildet ist, das bevorzugt mittels einer Clip-Befestigung (72) am Formkörper (73) befestigbar ist; UND/OER
- eine gebogene Leiste umfasst, die in eine Schlitzöffnung an einer Rückenseite (B) der Schubkette (2) eingreift, wobei die gebogene Leiste insbesondere als radialer Überstand einer im Biegungsverlauf T-förmigen Profilierung des Gleitführungsabschnitt (61) gebildet ist.

8. Kettenschubantrieb nach einem der vorhergehenden Ansprüche, wobei der gebogene Gleitführungsabschnitt (61) und/oder eine am Formkörper (73) vorgesehene Befestigungsaufnahme für das separate Aufsatzelement (71) außerhalb des Mittelabschnitts (M) angeordnet ist/sind.

9. Kettenschubantrieb (1) nach einem der vorhergehenden Ansprüche, wobei die Führungsbahn (40)
- in Richtung der Einzugsbewegung (IN) eine Endposition (43) für den Mitnehmer (50) definiert, die insbesondere fluchtend zu dem Endpunkt (21) des letzten Geradabschnitts (11) der Soll-Spiralform (10) festgelegt ist; UND/ODER
- benachbart zum Bewegungsbereich der Schubkette (2) im Kettenbahnhof (6) angeordnet ist, insbesondere benachbart zu dem Raum, den die Schubkette (2) in der Soll-Spiralform (10) einnimmt.

10. Kettenschubantrieb (1) nach einem der vorhergehenden Ansprüche, wobei während einer weiteren Einzugsbewegung (IN) der Schubkette (2), die stattfindet, sobald oder nachdem der dorsale Endabschnitts (7) der Schubkette (2) am Endpunkt (21) anhält, ein Abschnitt der Schubkette (2), der direkt an den dorsalen Endabschnitt (7) anschließt, eine Knickstelle (30) ausbildet, insbesondere eine Kettenschlaufe (31), weiter insbesondere eine sich vergrößernde Kettenschlaufe (31).

11. Kettenschubantrieb nach einem der vorhergehenden Ansprüche, wobei der Kettenförderer (5)
- an einem in Ausschubrichtung (OUT) liegenden Endabschnitt der Soll-Spiralform (10) angeordnet ist UND/ODER
- ein Kettenrad umfasst, das in die Schubkette (2) eingreift.

12. Kettenschubantrieb nach einem der vorhergehenden Ansprüche, wobei der Kettenschubantrieb an mindestens einer in der Axialrichtung (x) des Gehäuses endseitigen Stirnöffnung, einen Anschluss (75) zu einer externen Stromversorgung und/oder zu einer externen Steuereinrichtung aufweist, wobei insbesondere
- an beiden endseitigen Stirnöffnungen des Gehäuses je ein Anschluss (75) vorgesehen ist, insbesondere je ein identischer Anschluss (75); UND/ODER wobei
- der Anschluss (75) eine weibliche Ausbildung mit einer zum Innenraum des Gehäuses mündenden Öffnung hat, in welche ein externes Steckerelement einführbar ist, wobei insbesondere der Formkörper eine Dichtung und/oder eine Haltestruktur für das externe Steckerelement umfasst.

13. Kettenschubantrieb nach einem der vorhergehenden Ansprüche, wobei der Kettenbahnhof (6) mindestens als Dreifachbahnhof ausgebildet ist, und/oder wobei die Soll-Spiralform (10) mindestens drei zueinander parallele Geradabschnitte (11, 13, 15) umfasst.

14. Kettenschubantrieb nach einem der vorhergehenden Ansprüche, wobei die Schubkette (2) rückensteif ausgebildet ist, insbesondere ausgehend von einer geraden Erstreckung nur zu einer Ketten-Bauchseite (A) hin beugbar und zu einer Ketten-Rückenseite (B) hin starr ist.

15. Kettenschubantrieb nach einem der vorhergehenden Ansprüche, wobei der Kettenschubantrieb (1) mindestens einen Gleitführungsabschnitt (60) aufweist, der sich auf der Ketten-Rückenseite (B) entlang eines Abschnitts der Soll-Spiralform (10) erstreckt und/oder der eine Hüllkontur der Soll-Spiralform (10) auf der Ketten-Rückenseite (B) vorgibt.
